# EUROPÄISCHE PATENTSCHRIFT

(11) **EP 1 816 927 B1**
(45) Veröffentlichungstag und Bekanntmachung des Hinweises auf die Patenterteilung: **12.04.2017**
(21) Anmeldenummer: 05801815.1
(22) Anmeldetag: 10.11.2005
(51) Int. Cl.: A47B 88/463

(54) **Ausziehführungsgarnitur für Schubladen**
Opening device for drawers
Dispositif d'ouverture pour tiroirs

(30) Priorität: 03.12.2004 AT 20362004
(43) Veröffentlichungstag der Anmeldung: 15.08.2007
(73) Patentinhaber: Julius Blum GmbH, 6973 Höchst (AT)
(72) Erfinder: KLEINSASSER, Gerhard, 6850 Dornbirn (AT)
(74) Vertreter: Torggler & Hofinger Patentanwälte
(86) Internationale Anmeldenummer: PCT/AT2005/000448
(87) Internationale Veröffentlichungsnummer: WO 2006/058351

(56) Entgegenhaltungen:
- EP-A- 0 386 731
- EP-A- 0 391 221
- EP-A- 1 127 514
- EP-A- 1 249 191
- EP-A- 1 384 420
- DE-B- 1 262 533
- GB-A- 2 297 578
- US-A- 3 836 222

## Beschreibung

Die vorliegende Erfindung bezieht sich auf eine Ausziehführungsgarnitur für Schubladen mit einer Kraftspeichervorrichtung, die die Bewegung der Schublade unterstützt.

Im Weiteren betrifft die Erfindung ein Möbel mit einer gegenüber einem Möbelkorpus bewegbar gelagerten Schublade sowie ein Verfahren zum Bewegen einer derartigen Schublade in ihre Offenstellung.

Gemäß dem Stand der Technik sind Einzugsvorrichtungen in zahlreichen Ausgestaltungen bekannt, bei denen eine Kraftspeichervorrichtung das Möbelteil in die vollständige Schließstellung transportiert. Im Weiteren ist es bekannt, Einzugsvorrichtungen mit Dämpfungsvorrichtungen auszurüsten, die beim schwungvollen Schließen des bewegbaren Möbelteiles die dabei auftretenden Schlaggeräusche zumindest reduzieren und um damit auch die mechanische Beanspruchung der Systemkomponenten herabzusetzen. Die europäische Patentschrift EP 0 391 221 der Anmelderin beschreibt eine Schließvorrichtung für Schubladen, bei der ein verschiebbares Kippsegment gegen die Kraft einer Feder beim Ausziehen der Schublade in eine Bereitschaftsposition gebracht wird. Beim Einschieben der Schublade wird das Kippsegment durch einen Mitnehmer wieder ausgerastet, wodurch es durch die Feder in die Ausgangslage zurückgezogen wird. Dabei nimmt das Kippsegment den Mitnehmer der Schublade mit, sodass diese in die vollständige Schließstellung eingezogen wird. Die europäische Patentschrift EP 1 127 514 A1 beschreibt eine Vorrichtung zum Öffnen einer Schublade. Aufgabe der gegenständlichen Erfindung ist es, eine Ausziehführungsgarnitur der eingangs erwähnten Gattung vorzuschlagen, durch die die Schublade in die vollständige Offenstellung bewegbar ist, wobei dieser Vorgang möglichst gleichmäßig erfolgen soll.

Dies wird erfindungsgemäß durch eine Ausziehführungsgarnitur gemäß Anspruch 1 erreicht.

Durch die Kraftspeichervorrichtung der vorstehend beschriebenen Art wird eine zeitweilige Kopplung der Kraftspeichervorrichtung mit der bewegbaren Schublade ermöglicht, sodass diese in die vollständige Offenstellung bewegbar ist. Eine Bewegung der bewegbaren Schublade in Richtung ihrer Schließstellung, ausgehend von der vollständigen Offenstellung, bewirkt ein Aufladen der Kraftspeichervorrichtung, wodurch eine erneute Bereitschaftsposition hergestellt werden kann. Die bewegbare Schublade kann beim Öffnungsvorgang zuerst frei beweglich sein, bis diese mittels einer lösbaren Kopplungsvorrichtung weiter in Richtung ihrer vollständigen Offenstellung bewegt wird.

Das durch die erfindungsgemäße Ausziehführungsgarnitur verursachte Öffnen der Schublade bis hin zur vollständigen Offenstellung derselben beinhaltet einige Vorteile. Beim Öffnen von kurzen Schubladen kann dadurch ein Rückprellen wirkungsvoll verhindert werden, sofern der Auszugsweg über den letzten Öffnungsbereich gedämpft verläuft. Ein weiterer Vorteil liegt in der bequemen Bedienung sowie in der Vermeidung einer unbeabsichtigten Selbstschließung. Werden in der Schublade herausnehmbar gelagerte Einsätze oder Objekte gelagert, die bei der Entnahme den vollen Auszug der Schublade erfordern, so kann hierbei die erfindungsgemäße Antriebsvorrichtung vorteilhaft eingesetzt werden. Die Erfindung sieht vor, dass die Kraftspeichervorrichtung eine Federvorrichtung mit mindestens einer Feder aufweist. Hierdurch kann die Ausziehführungsgarnitur konstruktiv einfach und kostengünstig realisiert werden. Ergänzend kann die Kraftspeichervorrichtung auch mit zumindest einem Gasdruckspeicher ausgerüstet werden. Auch kann es dabei von Vorteil sein, die Kraft einer Fremdenergie - beispielsweise eines elektrischen Motors - für die Bildung und/oder für die Unterstützung der Kraftspeichervorrichtung zu nützen. Die Ausziehführungsgarnitur weist weiterhin ein federbelastetes Kippsegment auf, welches mit einem Mitnehmer lösbar kuppelbar ist, wobei der Mitnehmer beim Schließen der bewegbaren Schublade über das Kippsegment die Feder spannt, wobei anschließend das Kippsegment in eine selbsthemmend arretierte Bereitschaftsposition gelangt und dann' den Mitnehmer freigibt. Das Kippen des Kippsegmentes kann so exakt gesteuert werden und hängt nicht von einem mehr oder weniger stark ausgeübten Zug auf die bewegbare Schublade ab.

Konstruktiv kann die Ausgestaltung so getroffen sein, dass das Kippsegment am Möbelkorpus und der Mitnehmer an der bewegbar gelagerten Schublade angeordnet ist. Es liegt jedoch im Rahmen der Erfindung, auch die umgekehrte Lösung vorzusehen, nämlich dass das Kippsegment an der bewegbar gelagerten Schublade und der Mitnehmer am Möbelkorpus angeordnet ist.

Eine vorteilhafte Ausführungsform der Erfindung ergibt sich dadurch, dass das Kippsegment vorzugsweise entlang einer Führungsbahn linear verschiebbar geführt ist. Das Kippsegment kann entlang seinem vorgesehenen Bewegungsweg präzise geführt werden und ermöglicht dadurch eine spielfreie und zuverlässige Kopplung. Die Führungsbahn kann in einer Schiene angeordnet sein, die durch Befestigungsmittel an der Korpusseitenwand gehalten ist.

Alternativ kann die Ausgestaltung so getroffen sein, dass das Kippsegment drehbar um eine Achse gelagert ist und in eine selbsthemmend arretierte Bereitschaftsposition bewegbar ist. Dadurch ergibt sich eine Platz sparende Variante zu dem in der Führungsbahn geführten Kippsegment.

Damit die bewegbare Schublade nicht mit zuviel Schwung in die vollständige Offenstellung gebracht wird, ist vorteilhaft vorgesehen, dass eine Dämpfvorrichtung vorgesehen ist, die die Bewegung der Schublade über zumindest einen Teil ihres Öffnungsweges dämpft. Die Dämpfvorrichtung kann grundsätzlich auf allen gemäß dem Stand der Technik bekannten Lösungen beruhen, wobei beispielsweise Lineardämpfer oder auch Rotationsdämpfer vorteilhaft eingesetzt werden können.

Auch die Anordnung der Dämpfvorrichtung kann variieren. Ein Ausführungsbeispiel sieht dabei vor, dass die Dämpfvorrichtung an der bewegbaren Schublade angeordnet ist. Auch kann es von Vorteil sein, wenn die Dämpfvorrichtung an einer Führungsschiene einer Ausziehführungsgarnitur angeordnet ist. Alternativ kann auch vorgesehen sein, dass die Dämpfvorrichtung am Kippsegment angeordnet ist. Es liegt im Rahmen der Erfindung, je nach Anwendungsfall - zum Beispiel bei sehr schweren oder schwer zu beladenden Schubladen - eine Kombination aus den vorstehend genannten Dämpferanordnungen vorzusehen.

Eine weitere vorteilhafte Ausführungsform der Erfindung ergibt sich dadurch, dass zusätzlich eine Schließvorrichtung vorgesehen ist, durch die die bewegbare Schublade in ihre vollständige Schließstellung bewegbar ist. Damit kann die bewegbare Schublade im Bereich der beiden Endpositionen des Bewegungsweges sowohl in die vollständige Schließ- als auch in die vollständige Offenstellung bewegt werden, wobei auf beiden Endlagen ein sanfter und gleichmäßiger Schließ- bzw. Öffnungsvorgang ermöglicht wird.

Das erfindungsgemäße Möbel mit einer gegenüber einem Möbelkorpus bewegbar gelagerten Schublade ist dadurch gekennzeichnet, dass es einer Ausziehführungsgarnitur der vorstehend genannten Art aufweist.

Das erfindungsgemäße Verfahren zum Bewegen einer gegenüber einem Möbelkorpus bewegbar gelagerten Schublade in ihrer Offenstellung ist dadurch gekennzeichnet, dass die bewegbare Schublade beim Öffnungsvorgang zuerst frei beweglich ist, anschließend durch eine lösbare Kopplungseinrichtung, bestehend aus dem Kippsegment und dem Mitnehmer, erfasst und durch die Feder der Kraftspeichervorrichtung weiter in Richtung ihrer Offenstellung gezogen wird und durch eine Dämpfvorrichtung über den letzten Öffnungsweg gedämpft wird. Eine bevorzugte Ausführungsform des vorstehend genannten Verfahrens ergibt sich dadurch, dass die Dämpfwirkung der Dämpfvorrichtung beim Öffnen der Schublade erst beginnt, wenn die lösbare Kopplungseinrichtung (Kippsegment) das bewegbare Möbelteil bzw. einen Mitnehmer desselben mit der Kraftspeichervorrichtung gekoppelt hat. Wäre die bewegbare Schublade bzw. deren Mitnehmer nicht eingekoppelt, so könnte beim Auffahren auf die Dämpfvorrichtung gegebenenfalls ein Rückschlagen der bewegbaren Schublade erfolgen, wodurch ein gleichmäßiger Auszug nicht gewährleistet werden könnte. Weitere Einzelheiten und Vorteile der vorliegenden Erfindung werden anhand der Figurenbeschreibung unter Bezugnahme auf die Zeichnungen im Folgenden näher erläutert. Darin zeigt bzw. zeigen:
- Fig. 1a, 1b, 1c: den vorderen Bereich einer Ausziehführungsgarnitur für Schubladen mit einer erfindungsgemäßen Antriebsvorrichtung sowie vergrößerte Detaildarstellungen,
- Fig. 2a, 2b, 2c: zeitliche Abfolgen des Öffnungsvorganges der Schublade gemäß einem alternativen Ausführungsbeispiel,
- Fig. 3a, 3b, 3c: das Ausführungsbeispiel aus Fig. 1a-1c mit einer zusätzlichen Schließvorrichtung sowie vergrößerte Detaildarstellungen,
- Fig. 4a, 4b: eine Ausziehführungsgarnitur mit einer Schließvorrichtung und der Antriebsvorrichtung aus Fig. 2a-2c in einer vergrößerten Detaildarstellung und
- Fig. 5a-5f: den schematischen Ablauf eines Schließvorganges einer Schublade in zeitlichen Abfolgen.

Fig. 1 a zeigt den vorderen Bereich einer Ausziehführungsgarnitur 1 für Schubladen mit der erfindungsgemäßen Antriebsvorrichtung 2. Fig. 1b zeigt die Detailansicht D aus Fig. 1a, Fig. 1c zeigt die Schnittdarstellung entlang der Linie A-A aus Fig. 1 a. Die Ausziehführungsgarnitur 1 befindet sich in der Offenstellung, wobei sich die Ladenschiene 6 in Eingriff mit der Antriebsvorrichtung 2 befindet. Die Ausziehführungsgarnitur 1 entspricht mit Ausnahme der Antriebsvorrichtung 2 dem Stand der Technik, d.h. eine Korpusschiene 3 wird fest mit einem Möbelkorpus verbunden. Zwischen der Korpusschiene 3 und der Ladenschiene 6 befindet sich eine zu diesen beiden Schienen 3, 6 verschiebbare Mittelschiene 8. Die Last zwischen den Schienen wird dabei von nicht dargestellten Walzen, Kugeln, Rollen oder von üblichen Laufwägen übertragen. Die Antriebsvorrichtung 2 befindet sich bevorzugt in der vorderen Hälfte des Ausziehweges einer mit der Ladenschiene 6 fest verbundenen Schublade. Die Antriebsvorrichtung 2 kann zwischen der Schubladenseitenwand und der Korpusseitenwand angeordnet werden oder auch unterhalb des Schubladenbodens. Die Antriebsvorrichtung 2 - wie in Fig. 1b dargestellt - umfasst eine Kraftspeichervorrichtung 10 in Form zumindest einer (Zug-) Feder, durch die eine Schublade in die vollständige Offenstellung bewegbar ist. Die Kraftspeichervorrichtung 10 ist einerseits an dem Befestigungszapfen 11 angelenkt und steht über das Umlenkelement 12 mit einem Kippsegment 14 in Verbindung. Das Kippsegment 14 kann gabelförmig ausgebildet sein und ist entlang einer Führungsbahn 13 mittels eingreifender Zapfen verschiebbar. Die Führungsbahn 13 weist einen geraden Abschnitt auf, an dessen beiden Endbereichen die bogenförmigen Abschnitte 13' und 13" angeordnet sind. In der gezeigten Figur steht ein Mitnehmer 15 mit dem Kippsegment 14 in Kontakt. Der Mitnehmer 15 ist fest im hinteren Bereich der Ladenschiene 6 befestigt bzw. an dieser angeformt. Der Mitnehmer 15 kann jedoch auch unmittelbar an einer Schubladenseitenwand befestigt sein. Wird nun die Schublade ausgehend von ihrer vollständigen Schließstellung geöffnet, so kann diese zunächst frei bewegt werden. Das federbeaufschlagte Kippsegment 14 befindet sich dabei im bogenförmigen Abschnitt 13" in einer selbsthemmend arretierten Bereitschaftsposition. Nähert sich die Schublade ihrer vollständigen Offenstellung, so wird der Mitnehmer 15 von dem Kippsegment 14 erfasst. Das Kippsegment 14 wird dabei vom Mitnehmer 15 aus dem bogenförmigen Abschnitt 13" herausgehoben und durch die Federkraft in Richtung des zweiten bogenförmigen Abschnittes 13' bewegt. In dieser Position kann der Mitnehmer 15 vom Kippsegment 14 wieder entkoppelt werden, wobei ein Freilauf des Mitnehmers 15 bzw. der Schublade ermöglicht werden kann. Alternativ hierzu kann auch der Mitnehmer 15 mit dem Kippsegment 14 weiter in Verbindung bleiben, was jedoch gleichzeitig die vollständige Offenstellung bedeutet. Um die Schublade bzw. den Mitnehmer 15 in die vollständige Offenstellung zu bewegen ist günstigerweise vorgesehen, dass die Kraftspeichervorrichtung 10 derart ausgebildet ist, dass diese bei vollständiger Offenstellung der Schublade nicht vollständig entladen ist. Das bedeutet, dass in dieser Lage die Feder(n) zumindest teilweise gespannt ist (sind), sodass das Kippsegment 14 auch bei vollständiger Offenstellung der Schublade unter Spannung ist.

Wird die bewegbare Schublade ausgehend von ihrer vollständigen Offenstellung geschlossen, so koppelt der Mitnehmer 15 mit dem Kippsegment 14 wieder ein und die Kraftspeichervorrichtung 10 wird dabei wieder aufgeladen, d.h. die Feder wird gespannt. Wird die bewegbare Schublade weiter in Richtung ihrer Schließstellung bewegt, so gelangt das Kippsegment 14 wieder in eine selbsthemmend arretierte Bereitschaftsposition (Kippsegment 14 im bogenförmigen Abschnitt 13') und gibt den Mitnehmer 15 frei, damit die Schublade in die Schließstellung bewegbar ist.

Fig. 1c zeigt eine Schnittdarstellung entlang der Achse A-A aus Fig. 1a. Zu erkennen ist die Lage der Schienen 3, 6, 8 zueinander, wobei aus Gründen der Übersichtlichkeit keine Last übertragenden Elemente, wie Kugeln, Rollen od. dgl. dargestellt sind. Um zu verhindern, dass die Schublade mit lautem Schlaggeräusch in die vollständige Offenstellung gelangt, ist hier beispielhaft eine Dämpfvorrichtung 17 dargestellt, die zumindest einen Lineardämpfer oder einen Rotationsdämpfer aufweisen kann.

Fig. 2a, 2b, 2c zeigen zeitliche Abfolgen des Öffnungsvorganges gemäß einem alternativen Ausführungsbeispiel der Erfindung. Anstelle des linear verschiebbaren Kippsegmentes 14 aus Fig. 1a-1c ist ein V-förmiges Kippsegment 14 vorgesehen, welches drehbar um eine Achse 18 gelagert ist. Die Kraftspeichervorrichtung 10 umfasst eine Feder, die einerseits am Befestigungszapfen 11 und andererseits mit dem Kippsegment 14 gekoppelt ist. Die auskragende Lasche 16 ist im vorderen Bereich der Korpusschiene 3 angeordnet und dient zur Aufnahme der Antriebsvorrichtung 2. In Fig. 2a befindet sich das drehbar gelagerte Kippsegment 14 in einer selbsthemmend arretierten Bereitschaftsposition. Dies kann einfach durch eine Rastung bzw. durch eine angeordnete Noppe an der Unterseite des Kippsegementes 14 ermöglicht werden, die mit einer in der Lasche 16 ausgebildeten Mulde 21 zusammenwirkt, wie es in Fig. 2b beispielhaft gezeigt ist. Fig. 2b zeigt zudem den bereits in Eingriff befindlichen Mitnehmer 15, der durch die Federkraft nach rechts in Richtung Offenstellung verschoben wird. Fig. 2c zeigt die im Wesentlichen vollständige Offenstellung der Ladenschiene 6 in Bezug zur Mittelschiene 5. Im gezeigten Ausführungsbeispiel verbleibt der Mitnehmer 15 in dem Ausschnitt des V-förmigen Kippsegmentes 14, sodass kein Freilauf der Ladenschiene 6 vorgesehen ist. Wird die Ladenschiene 6 wieder eingeschoben, so lässt sich der Funktionsablauf in der Reihenfolge Fig. 2c - 2b - 2a nachvollziehen. Die Kraftspeichervorrichtung 10 wird wieder aufgeladen, die Feder also gespannt und das Kippsegment 14 wieder in die in Fig. 2a gezeigte arretierte Bereitschaftsposition gebracht.

Fig. 3a, 3b, 3c zeigen das Ausführungsbeispiel aus Fig. 1a-1c, wobei zusätzlich zur Antriebsvorrichtung 2 eine Schließvorrichtung 19 vorgesehen ist, durch die die bewegbar gelagerte Schublade in ihre vollständige Schließstellung bewegbar ist. Die Schließvorrichtung 19 entspricht grundsätzlich dem Stand der Technik und kann eine Dämpfvorrichtung aufweisen, die den letzten Schließweg der Schublade bis zur vollständigen Schließstellung hin dämpft. Fig. 3a zeigt das Detail A aus Fig. 1a, wobei aus konstruktiver Sicht die Komponenten der Schließvorrichtung 19 den Komponenten der Antriebsvorrichtung 2 entsprechen. Ein Kippsegment 14' wird entlang einer Führungsbahn 13a verschiebbar geführt. Die Führungsbahn 13a weist jedoch im hinteren Bereich einen geraden Abschnitt auf, da in dieser vollständigen Schließstellung ein Auskuppeln des Mitnehmers 15 nicht unbedingt erforderlich ist. Wird nun die Schublade in Richtung ihrer Schließstellung bewegt, so koppelt der Mitnehmer 15 mit dem Kippsegment 14' ein. Das Kippsegment 14' wird aus der arretierten Bereitschaftsstellung gehoben und durch die Federkraft in die hinterste Schließstellung gezogen. Fig. 3c zeigt das Detail B mit der Antriebsvorrichtung 2, wobei die Funktionsbeschreibung aus der Fig. 1b abgeleitet werden kann.

Fig. 4a zeigt eine Variante des Ausführungsbeispiels aus Fig. 3a-3c, Fig. 4b zeigt die vergrößerte Detaildarstellung A aus Fig. 4a. Im vorderen Bereich der Ausziehführungsgarnitur 1 ist eine Antriebsvorrichtung 2 mit einem drehbar gelagerten Kippsegment 14 gemäß Fig. 2a-2c vorgesehen, während die Schließvorrichtung 19 ein verschiebbar gelagertes Kippsegment 14' aufweist. Durch die Schließvorrichtung 19 und die Antriebsvorrichtung 2 kann die bewegbare Schublade gedämpft in die jeweiligen Endlagen der Schublade gebracht werden. Selbstverständlich ist auch jede mögliche Kombination mit einem drehbar gelagerten Kippsegment 14 als auch mit einem verschiebbar gelagerten Kippsegment 14' in der Schließvorrichtung 19 als auch in der Antriebsvorrichtung 2 möglich.

Fig. 5a-5f zeigen schematisch den Ablauf eines Schließvorganges in zeitlichen Abfolgen. Ein bewegbar gelagertes Möbelteil 7 in Form einer Schublade befindet sich in Fig. 5a in der vollständigen Offenstellung. Eine Dämpfervorrichtung 17 in Form eines Lineardämpfers befindet sich im eingedrückten Zustand, wobei ein Anschlag 20 an der Schublade 7 mit einer Kolbenstange der Dämpfervorrichtung 17 zusammenwirkt. Zu erkennen ist die im Einzugsbereich angeordnete Schließvorrichtung 19 und die ausziehseitige Antriebsvorrichtung 2, die im gezeigten Ausführungsbeispiel mit Ausnahme der Form der Führungsbahnen 13, 13a ident ausgebildet sind. Der Mitnehmer 15 ist in Fig. 5a vom Kippsegment 14 der Antriebsvorrichtung 2 außer Eingriff. Der Mitnehmer 15 kann an der Schublade 7, am Möbelkorpus oder an der schubladenseitigen Ausziehschiene einer Ausziehführungsgarnitur befestigt oder angeformt sein. In den Fig. 5b-5f sind die Bezugszeichen aus Gründen der Übersichtlichkeit nur teilweise dargestellt. Sie korrespondieren jedoch mit den Bezugszeichen aus der Fig. 5a, wobei gleiche Bezugszeichen gleiche Teile markieren. Wird die Schublade 7 geschlossen (Fig. 5b), so koppelt der Mitnehmer 15 mit dem Kippsegment 14 vorübergehend ein, wodurch die Kraftspeichervorrichtung 10 in Form der Feder gespannt wird. In Fig. 5c befindet sich das Kippsegment 14 in einer selbsthemmend arretierten Bereitschaftsposition, in der der Mitnehmer 15 wieder ausgekoppelt wird. Anschließend ist die Schublade 7 über den Bereich zwischen der Antriebsvorrichtung 2 und der Schließvorrichtung 19 frei bewegbar.

In Fig. 5b befindet sich das Kippsegment 14' der Schließvorrichtung 19 in der Bereitschaftsposition mit gespannter Kraftspeichervorrichtung 10'. Der Mitnehmer 15 kann in den Schlitz des Kippsegmentes 14' eingreifen. Durch die gespannte Feder der Kraftspeichervorrichtung 10' wird der Mitnehmer 15 in Richtung seiner Schließstellung bewegt (Fig. 5e), sowie günstigerweise über den letzten Schließweg gedämpft, sodass ein harter Aufprall in der vollständigen Schließstellung vermieden werden kann. Fig. 5f zeigt diese vollständig in den Möbelkorpus eingeschobene Position der Schublade 7. Der Öffnungsvorgang kann - ausgehend von der Fig. 5f nach Fig. 5a - in analoger Weise abgeleitet werden.

Die gegenständliche Erfindung beschränkt sich nicht auf die gezeigten Ausführungsbeispiele sondern umfasst bzw. erstreckt sich auf alle Varianten und technischen Äquivalente, welche in die Reichweite der nachfolgenden Ansprüche fallen können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Es versteht sich von selbst, dass die erfindungsgemäße Antriebsvorrichtung nicht nur auf einer Seite, sondern auch auf beiden Seiten der Schublade angeordnet werden kann. Dies ist vor allem dann zweckmäßig, wenn große bzw. schwer beladene Schubkästen oder Frontauszüge bewegt werden sollen. Der Bewegungsablauf kann dadurch effektiver und gleichmäßiger erfolgen, auch die Führung der bewegten Schublade kann dadurch positiv beeinflusst werden.

## Patentansprüche

1. Ausziehführungsgarnitur (1) für Schubladen, umfassend:
- eine an einem Möbelkorpus zu befestigende Korpusschiene (3),
- eine an einer Schublade zu befestigende Ladenschiene (6), welche relativ zur Korpusschiene (3) zwischen einer Schließstellung und einer Offenstellung verschiebbar gelagert ist,
- eine Mittelschiene (8), welche zwischen der Korpusschiene (3) und der Ladenschiene (6) verschiebbar ist,
- eine Antriebsvorrichtung (2) mit einer Kraftspeichervorrichtung (10), welche die Bewegung der Ladenschiene (6) unterstützt, wobei,
- die Ladenschiene (6) durch die Kraftspeichervorrichtung (10) im Wesentlichen in die vollständige Offenstellung bewegbar ist, wobei die Kraftspeichervorrichtung (10) zumindest teilweise entladen wird, und dass beim Schließvorgang der Ladenschiene (6) die Kraftspeichervorrichtung (10) wiederaufladbar ist, wobei die Kraftspeichervorrichtung (10) nur über einen Teil des Bewegungsweges der Ladenschiene (6) wirksam ist,
- die Kraftspeichervorrichtung (10) eine Federvorrichtung mit mindestens einer Feder aufweist,
- die Antriebsvorrichtung (2) ein Kippsegment (14) aufweist, welches durch die Feder der Kraftspeichervorrichtung (10) belastet ist, wobei das Kippsegment (14) mit einem Mitnehmer (15) lösbar kuppelbar ist, und
- der Mitnehmer (15) beim Schließen der Ladenschiene (6) über das Kippsegment (14) die Feder spannt, wobei anschließend das Kippsegment (14) in eine selbsthemmend arretierte Bereitschaftsposition gelangt und dann den Mitnehmer (15) freigibt.

2. Ausziehführungsgarnitur nach Anspruch 1, **dadurch gekennzeichnet, dass** das Kippsegment (14) an der Korpusschiene (3) und der Mitnehmer (15) an der Ladenschiene (6) angeordnet ist.

3. Ausziehführungsgarnitur nach Anspruch 1, **dadurch gekennzeichnet, dass** das Kippsegment (14) an der Ladenschiene (6) und der Mitnehmer (15) an der Korpusschiene (3) angeordnet ist.

4. Ausziehführungsgarnitur nach einem der Ansprüche 1 bis 3, **dadurch gekennzeichnet, dass** das Kippsegment (14), vorzugsweise entlang einer Führungsbahn (13), linear verschiebbar geführt ist.

5. Ausziehführungsgarnitur nach einem der Ansprüche 1 bis 4, **dadurch gekennzeichnet, dass** das Kippsegment (14) drehbar um eine Achse (18) gelagert ist und in die selbsthemmend arretierte Bereitschaftsposition bewegbar ist.

6. Ausziehführungsgarnitur nach einem der Ansprüche 1 bis 5, **dadurch gekennzeichnet, dass** eine Dämpfvorrichtung (17) vorgesehen ist, die die Bewegung der Ladenschiene (6) über zumindest einen Teil ihres Öffnungsweges dämpft.

7. Ausziehführungsgarnitur nach Anspruch 6, **dadurch gekennzeichnet, dass** die Dämpfvorrichtung (17) an der Ladenschiene (6) angeordnet ist.

8. Ausziehführungsgarnitur nach Anspruch 6, **dadurch gekennzeichnet, dass** die Dämpfvorrichtung (17) an der Korpusschiene (3) angeordnet ist.

9. Ausziehführungsgarnitur nach Anspruch 6, **dadurch gekennzeichnet, dass** die Dämpfvorrichtung (17) am Kippsegment (14) angeordnet ist.

10. Ausziehführungsgarnitur nach einem der Ansprüche 1 bis 9, **dadurch gekennzeichnet, dass** zusätzlich eine Schließvorrichtung (19) vorgesehen ist, durch welche die Ladenschiene (6) in ihre vollständige Schließstellung bewegbar ist.

11. Möbel mit einer gegenüber einem Möbelkorpus bewegbar gelagerten Schublade und mit einer Ausziehführungsgarnitur nach einem der Ansprüche 1 bis 10.

12. Verfahren zum Bewegen einer gegenüber einem Möbelkorpus bewegbar gelagerten Schublade in ihre Offenstellung, mit einer Ausziehführungsgarnitur nach einem der Ansprüche 1 bis 10, **dadurch gekennzeichnet, dass** die Schublade (7) beim Öffnungsvorgang zuerst frei beweglich ist, anschließend durch eine lösbare Kopplungseinrichtung, bestehend aus dem Kippsegment (14) und dem Mitnehmer (15), erfasst, durch die Feder der Kraftspeichervorrichtung (10) weiter in Richtung ihrer Offenstellung gezogen und durch eine Dämpfvorrichtung (17) über den letzten Öffnungsweg gedämpft wird.

13. Verfahren nach Anspruch 12, **dadurch gekennzeichnet, dass** die Dämpfwirkung der Dämpfvorrichtung (17) beim Öffnen der Schublade (7) erst beginnt, wenn die lösbare Kopplungseinrichtung die Schublade (7) bzw. einen Mitnehmer (15) desselben mit der Kraftspeichervorrichtung (10) gekoppelt hat.

## Claims

1. A pull-out guide assembly (1) for drawers, including:
- a carcass rail (3) to be fixed to a furniture carcass,
- a drawer rail (6) to be fixed to a drawer, the drawer rail (6) is displaceably arranged relative to the carcass rail (3) between a closed position and an open position,
- a central rail (8) which is displaceable between the carcass rail (3) and the drawer rail (6),
- a drive device (2) having an energy storage device (10) for assisting the movement of the drawer rail (6),
wherein
- the drawer rail (6) can be moved by way of the energy storage device (10) substantially into the fully open position, whereby the energy storage device (10) is at least partly discharged, and that the energy storage device (10), when the drawer rail (6) is closed, can be recharged, wherein the energy storage device (10) is operative over only a part of the movement travel of the drawer rail (6),
- the energy storage device (10) includes a spring device with at least one spring,
- the drive device (2) includes a rocker segment (14) which is acted upon by the spring of the energy storage device (10), wherein the rocker segment (14) can be releasably coupled to an entrainment member (15), and
- the entrainment member (15), when the drawer rail (6) is closed, is configured to tension the spring via the rocker segment (14), whereupon the rocker segment (14) reaches a self-locking stand-by position and then releases the entrainment member (15).

2. The pull-out guide assembly according to claim 1, **characterized in that** the rocker segment (14) is arranged on the carcass rail (3) and the entrainment member (15) is arranged on the drawer rail (6).

3. The pull-out guide assembly according to claim 1, **characterized in that** the rocker segment (14) is arranged on the drawer rail (6) and the entrainment member (15) is arranged on the carcass rail (3).

4. The pull-out guide assembly according to one of the claims 1 to 3, **characterized in that** the rocker segment (14) is guided in a linearly displaceable manner, preferably along a guide path (13).

5. The pull-out guide assembly according to one of the claims 1 to 4, **characterized in that** the rocker segment (14) is pivotally mounted about an axis (18) and can be moved into the self-locking stand-by position.

6. The pull-out guide assembly according to one of the claims 1 to 5, **characterized in that** a damping device (17) is provided for dampening the movement of the drawer rail (6) over at least a portion of its opening path.

7. The pull-out guide assembly according to claim 6, **characterized in that** the damping device (17) is arranged on the drawer rail (6).

8. The pull-out guide assembly according to claim 6, **characterized in that** the damping device (17) is arranged on the carcass rail (3).

9. The pull-out guide assembly according to claim 6, **characterized in that** the damping device (17) is arranged on the rocker segment (14).

10. The pull-out guide assembly according to one of the claims 1 to 9, **characterized in that** additionally a closing device (19) is provided for moving the drawer rail (6) into its fully closed position.

11. An item of furniture having a drawer which is displaceable relative to a furniture carcass and with a pull-out guide assembly according to one of the claims 1 to 10.

12. A method for moving a drawer being movably supported relative to a furniture carcass into its open position, with a pull-out guide assembly according to one of the claims 1 to 10, **characterized in that** the drawer (7), in the opening process, is initially freely movable and is then engaged by a releasable coupling device, which includes the rocker segment (14) and the entrainment member (15), and is being pulled by the spring of the energy storage device (10) further towards its open position and is being dampened by a damping device (17) over the last opening path.

13. The method according to claim 12, **characterized in that** the damping operation of the damping device (17), when the drawer (7) is opened, begins only after the drawer (7) or an entrainment member (15) thereof, respectively, has been coupled to the energy storage device (10) by the releasable coupling device.

## Revendications

1. Ensemble d'extraction (1) pour tiroirs, comprenant :
- un rail de corps (3) destiné à être fixé sur un corps de meuble,
- un rail de tiroir (6) destiné à être fixé sur un tiroir et monté mobile par rapport au rail de corps (3) entre une position fermée et une position ouverte,
- un rail central (8), lequel est mobile entre le rail de corps (3) et le rail de tiroir (6),
- un dispositif d'entraînement (2) comprenant un dispositif d'accumulation d'énergie (10), lequel facilite le déplacement du rail de tiroir (6),
dans lequel
- le rail de tiroir (6) peut être déplacé par le dispositif d'accumulation d'énergie (10) sensiblement dans la position entièrement ouverte, dans lequel le dispositif d'accumulation d'énergie (10) est déchargé au moins en partie, et, lors de la procédure de fermeture du rail de tiroir (6), le dispositif d'accumulation d'énergie (10) est rechargeable, dans lequel le dispositif d'accumulation d'énergie (10) n'est opérationnel que sur une partie du trajet de déplacement du rail de tiroir (6),
- le dispositif d'accumulation d'énergie (10) comprend un dispositif à ressort pourvu d'au moins un ressort,
- le dispositif d'entraînement (2) comprend un segment basculant (14), lequel est soumis à l'effet du ressort du dispositif d'accumulation d'énergie (10), dans lequel le segment basculant (14) peut être accouplé de manière libérable à un entraîneur (15), et
- l'entraîneur (15), lors de la fermeture du rail de tiroir (6), tend le ressort au-dessus du segment basculant (14), dans lequel le segment basculant (14) parvient ensuite dans une position prête à l'emploi arrêtée de manière autobloquante puis libère l'entraîneur (15).

2. Ensemble d'extraction selon la revendication 1, **caractérisé en ce que** le segment basculant (14) est agencé sur le rail de corps (3) et l'entraîneur (15) sur le rail de tiroir (6).

3. Ensemble d'extraction selon la revendication 1, **caractérisé en ce que** le segment basculant (14) est agencé sur le rail de tiroir (6) et l'entraîneur (15) sur le rail de corps (3).

4. Ensemble d'extraction selon l'une quelconque des revendications 1 à 3, **caractérisé en ce que** le segment basculant (14) est guidé mobile linéairement, de préférence le long d'une bande de guidage (13).

5. Ensemble d'extraction selon l'une quelconque des revendications 1 à 4, **caractérisé en ce que** le segment basculant (14) est monté de manière à pouvoir tourner autour d'un axe (18) et peut être déplacé dans la position prête à l'emploi arrêtée de manière autobloquante.

6. Ensemble d'extraction selon l'une quelconque des revendications 1 à 5, **caractérisé en ce qu'**un dispositif d'amortissement (17) est prévu, qui amortit le déplacement du rail de tiroir (6) sur au moins une partie du trajet d'ouverture de celui-ci.

7. Ensemble d'extraction selon la revendication 6, **caractérisé en ce que** le dispositif d'amortissement (17) est agencé sur le rail de tiroir (6).

8. Ensemble d'extraction selon la revendication 6, **caractérisé en ce que** le dispositif d'amortissement (17) est agencé sur le rail de corps (3).

9. Ensemble d'extraction selon la revendication 6, **caractérisé en ce que** le dispositif d'amortissement (17) est agencé sur le segment basculant (14).

10. Ensemble d'extraction selon l'une quelconque des revendications 1 à 9, **caractérisé en ce qu'**un dispositif de fermeture (19), par l'intermédiaire duquel le rail de tiroir (6) peut être déplacé dans sa position entièrement fermée, est prévu en plus.

11. Meuble comprenant un tiroir monté mobile par rapport à un corps de meuble et comprenant un ensemble d'extraction selon l'une quelconque des revendications 1 à 10.

12. Procédé de déplacement d'un tiroir monté mobile par rapport à un corps de meuble dans sa position ouverte, au moyen d'un ensemble d'extraction selon l'une quelconque des revendications 1 à 10, **caractérisé en ce que** le tiroir (7), lors de la procédure d'ouverture, est tout d'abord librement mobile, puis est saisi par un dispositif d'accouplement libérable, constitué du segment basculant (14) et de l'entraîneur (15), est tiré par le ressort du dispositif d'accumulation d'énergie (10) un peu plus en direction de sa position ouverte et est amorti par un dispositif d'amortissement (17) le long de tout le dernier trajet d'ouverture.

13. Procédé selon la revendication 12, **caractérisé en ce que** l'effet amortisseur du dispositif d'amortissement (17), lors de l'ouverture du tiroir (7), ne commence que lorsque le dispositif d'accouplement libérable a accouplé le tiroir (7) ou un entraîneur (15) de celui-ci au dispositif d'accumulation d'énergie (10).
